# EUROPÄISCHE PATENTANMELDUNG

(11) **EP 4 467 818 A1**
(43) Veröffentlichungstag der Anmeldung: **27.11.2024**
(21) Anmeldenummer: 24160066.7
(22) Anmeldetag: 27.02.2024
(51) Int. Cl.: F15B 19/00, F15B 21/08

(54) **VERFAHREN ZUR ERMITTLUNG ODER ANPASSUNG EINER KENNLINIE EINER HYDRAULISCHEN KOMPONENTE EINER MOBILEN ARBEITSMASCHINE**

(30) Priorität: 22.05.2023 DE 102023113243
(71) Anmelder: Liebherr-Hydraulikbagger GmbH, 88457 Kirchdorf/Iller (DE)
(72) Erfinder: HEINLE, Philipp, 88457 Kirchdorf/Iller (DE); MEITINGER, Bernhard, 88457 Kirchdorf/Iller (DE); KECK, David, 88457 Kirchdorf/Iller (DE); SCHÖNE, Tim, 88457 Kirchdorf/Iller (DE); OBERDORFER, Martin, 70563 Stuttgart (DE); SAWODNY, Oliver, 70563 Stuttgart (DE)
(74) Vertreter: Laufhütte, Dieter

(57) **Zusammenfassung**

Die vorliegende Erfindung betrifft ein Verfahren zur Ermittlung oder Anpassung einer Kennlinie einer hydraulischen Komponente einer mobilen Arbeitsmaschine mit den folgenden Schritten:
- Ermittlung eines Volumenstroms;
- Ermittlung eines Druckabfalls;
- Ermittlung eines Ersatzparameters der Komponente aus dem Volumenstrom und dem Druckabfall;
- Ermittlung oder Anpassung der Kennlinie mittels des Ersatzparameters.

## Beschreibung

Die vorliegende Erfindung betrifft ein Verfahren zur Ermittlung oder Anpassung einer Kennlinie einer hydraulischen Komponente einer mobilen Arbeitsmaschine.

Die Elektrohydraulik gewinnt aufgrund von verbesserter Effizienz, Automatisierung von Arbeitsabläufen, schnelleren Reaktionszeiten, Lastunabhängigkeit und Feinsteuerbarkeit von Bewegungen sowie konfigurierbarer Bedienerunterstützung immer mehr an Bedeutung im Bereich der mobilen Arbeitsmaschinen. Gegenüber der herkömmlichen, rein hydraulischen Steuerung bietet die Elektrohydraulik Vorteile.

Um ein bestimmtes Systemverhalten zu erzielen, ist es vorteilhaft, die Eigenschaften der eingesetzten (elektro-)hydraulischen Komponenten, wie bspw. von Ventilen, zu kennen und diese in Form einer Kennlinie der Komponente auf der Maschinensteuerung zu hinterlegen.

Besonders erforderlich ist dies bei der Steuerung einzelner Bewegungen. So wird beispielsweise für eine präzise Bewegung eines Hydraulikzylinders der strömende Volumenstrom möglichst exakt eingestellt. Grundlage hierfür ist die Kenntnis des Öffnungsquerschnitts in Abhängigkeit der Position des zugehörigen Ventils, welcher über eine Kennlinie definiert werden kann. Die von den Herstellern der Komponenten zur Verfügung gestellten Kennlinien sind in der Regel nicht ausreichend, da Sie nicht alle auftretenden Effekte abdecken.

Unter anderem beeinflussen bauartbedingte Strömungskräfte in der Komponente, Reibeffekte in Leitungen und der Pumpe sowie Übergangswiderstände in Verbindungselementen maßgeblich das Verhalten der Komponente. Außerdem kann eine Anpassung der Kennlinie aufgrund von Verschleiß und anderen zeitabhängigen Einflüssen im Betrieb der Arbeitsmaschine nötig werden.

Vor diesem Hintergrund liegt der vorliegenden Erfindung die Aufgabe zugrunde, ein Verfahren zur Ermittlung oder Anpassung einer Kennlinie einer hydraulischen Komponente einer mobilen Arbeitsmaschine bereitzustellen.

Diese Aufgabe wird durch das Verfahren mit den Merkmalen des unabhängigen Anspruchs 1 gelöst. Vorteilhafte Weiterbildungen der Erfindung sind Gegenstand der abhängigen Ansprüche.

Demnach ist erfindungsgemäß ein Verfahren zur Ermittlung oder Anpassung einer Kennlinie einer hydraulischen Komponente einer mobilen Arbeitsmaschine mit den folgenden Schritten vorgesehen:
- Ermittlung eines Volumenstroms;
- Ermittlung eines Druckabfalls;
- Ermittlung eines Ersatzparameters der Komponente aus dem Volumenstrom und dem Druckabfall;
- Ermittlung oder Anpassung der Kennlinie mittels des Ersatzparameters.

Der Begriff der Ermittlung ist vorzugsweise weit zu verstehen und umfasst bspw. die Begriffe Erfassung, Berechnung und/oder Messung.

Unter einer Ermittlung kann vorzugsweise auch eine Identifikation verstanden werden. Unter einer Anpassung kann vorzugsweise auch eine Adaption verstanden werden. Insbesondere ist es denkbar, dass die Anpassung eine Online-Adaption ist.

Vorzugsweise ist vorgesehen, dass der Volumenstrom durch eine Messung des Volumenstroms, insbesondere mittels einer Messturbine, ermittelt wird.

Vorzugsweise ist vorgesehen, dass der Volumenstrom aus einer Drehzahl und einem Schluckvolumen einer Pumpe, insbesondere einer Hydraulikpumpe, ermittelt wird.

Vorzugsweise ist vorgesehen, dass das Schluckvolumen aus einem Schwenkwinkel der Pumpe und/oder aus einer elektrischen Ansteuerung der Pumpe, vorzugsweise mittels eines Pumpenmodells, ermittelt wird.

Vorzugsweise ist vorgesehen, dass der Volumenstrom aus einer Bewegung eines Verbrauchers, insbesondere eines Hydraulikzylinders oder Hydraulikmotors, und/oder aus einer Volumenänderung des Verbrauchers ermittelt wird.

Vorzugsweise ist vorgesehen, dass die Bewegung des Verbrauchers eine Geschwindigkeit und/oder Drehzahl umfasst und/oder dass die Volumenänderung aus einer Fläche, Kubatur und/oder der Bewegung des Verbrauchers ermittelt wird.

Vorzugsweise ist vorgesehen, dass die Ermittlung des Druckabfalls durch einen, zwei oder mehr als zwei Drucksensoren erfolgt. Insbesondere kann ein Drucksensor in einem Leitungssystem vor der Komponente und ein Drucksensor nach der Komponente angeordnet sein.

Vorzugsweise ist vorgesehen, dass die Ermittlung oder Anpassung der Kennlinie durch eine Ausgleichsrechnung nach Gauß, insbesondere durch die Methode der kleinsten Quadrate und/oder durch einen Recursive-Least-Squares-Algorithmus erfolgt.

Vorzugsweise erfolgt eine Ermittlung oder Anpassung der Kennlinie durch die Ermittlung mehr als eines Ersatzparameters, insbesondere bei verschiedenen Positionen der Komponente.

Vorzugsweise ist vorgesehen, dass der Ersatzparameter aus einer Division des Volumenstroms durch das Produkt aus einem Systemparameter und der Quadratwurzel der Differenz eines ersten Druckabfalls, bei einer ersten Position der Komponente und eines zweiten Druckabfalls, bei einer zweiten Position der Komponente, ermittelt wird. Das Ventil ist ein stetiges Ventil (Proportionalventil). Da das Verfahren online über den kompletten Lebenszyklus der Arbeitsmaschine läuft, wird der Ersatzparameter nicht nur bei zwei verschiedenen, sondern bei allen möglichen Positionen adaptiert.

Vorzugsweise ist vorgesehen, dass der Systemparameter einen Blendenkoeffizient und/oder eine Dichte einer Hydraulikflüssigkeit umfasst.

Vorzugsweise ist vorgesehen, dass die Kennlinie auf einer Maschinensteuerung gespeichert und/oder angepasst wird.

Vorzugsweise ist vorgesehen, dass die Komponente ein, insbesondere elektrohydraulisches, Ventil ist oder umfasst und/oder dass der Ersatzparameter ein Ersatzquerschnitt des Ventils ist.

Vorzugsweise ist vorgesehen, dass die Ermittlung oder Anpassung der Kennlinie während eines Betriebs der Arbeitsmaschine erfolgt. Die Ermittlung oder Anpassung der Kennlinie erfolgt also vorzugweise online auf der Arbeitsmaschine.

Die Erfindung betrifft auch eine mobile Arbeitsmaschine, insbesondere Hydraulikbagger, die derart ausgelegt ist und/oder Mittel aufweist, um ein erfindungsgemäßes Verfahren durchzuführen.

Vorzugsweise ist die Arbeitsmaschine eine Baumaschine und/oder mit einem elektrischen Pumpenregler ausgestattet.

In anderen Worten ist vorzugsweise vorgesehen, Systemeinflüsse zu bündeln und über einen theoretischen Ersatzparameter, wie eines Ventilersatzquerschnitts zu berücksichtigen. Vorzugsweise ist das Verfahren adaptiv, läuft online auf der Maschinensteuerung, reagiert auf Veränderungen und/oder sorgt dadurch für ein definiertes Steuerungsverhalten über den gesamten Lebenszyklus der mobilen Arbeitsmaschine.

An dieser Stelle wird darauf hingewiesen, dass die Begriffe "ein" und "eine" nicht zwingend auf genau eines der Elemente verweisen, wenngleich dies eine mögliche Ausführung darstellt, sondern auch eine Mehrzahl der Elemente bezeichnen können. Ebenso schließt die Verwendung des Plurals auch das Vorhandensein des fraglichen Elementes in der Einzahl ein und umgekehrt umfasst der Singular auch mehrere der fraglichen Elemente. Weiterhin können alle hierin beschriebenen Merkmale der Erfindung beliebig miteinander kombiniert oder voneinander isoliert beansprucht werden.

Weitere Vorteile, Merkmale und Effekte der vorliegenden Erfindung ergeben sich aus der nachstehenden Beschreibung bevorzugter Ausführungsbeispiele unter Bezugnahme auf die Figuren, in welchen gleiche oder ähnliche Bauteile durch dieselben Bezugszeichen bezeichnet sind. Hierbei zeigen:
- Fig. 1:: eine schematische Darstellung von Bestandteilen einer Ausführungsform einer erfindungsgemäßen Arbeitsmaschine;
- Fig. 2:: ein Diagramm, welches einen Vergleich von Ventilkennlinien zeigt;
- Fig. 3:: einen schematischen Schaltplan von Bestandteilen einer Ausführungsform einer erfindungsgemäßen Arbeitsmaschine;
- Fig. 4:: eine schematische Darstellung eines Modellierungsansatzes für die indirekte Erfassung des Schluckvolumens einer elektrisch vorgesteuerten Pumpe.

In einem ersten Ausführungsbeispiel des erfindungsgemäßen Verfahrens wird der bekannte Zusammenhang zwischen Volumenstrom Q, Blendenkoeffizient *α*_{D}, Querschnittsfläche *A,* Dichte *ρ* und Druckabfall Δ*p* an einer Blende eines Ventils genutzt, welcher sich mit folgender Gleichung 1 darstellen lässt: $Q = {α}_{D} ⋅ A ⋅ \sqrt{\frac{2}{ρ}} ⋅ \sqrt{Δ p}$

In erster Näherung kann der Blendenkoeffizient *α*_{D} als konstant angenommen werden. Die Dichte der Hydraulikflüssigkeit *ρ* ist vorzugsweise ein Systemparameter der mobilen Arbeitsmaschine und kann in Abhängigkeit der Betriebsbedingungen ermittelt werden.

Fasst man nun alle bereits vorliegenden Werte im Systemparameter *c*_{B} zusammen und formt den Zusammenhang um, kann die Fläche des Ventils gemäß folgender Gleichung 2 beschrieben werden: $A = \frac{Q}{{c}_{B} ⋅ \sqrt{Δ p}}$

Um einen Ersatzquerschnitt des Ventils zu bestimmen, der den Systemparameter und Umwelteinflüsse berücksichtigt, wird der reale Volumenstrom *Q*ᵣₑₐₗ und der reale Druckabfall Δ*p* über das Ventil online also während des Betriebs der Arbeitsmaschine ermittelt.

Außerdem wird vorzugsweise definiert, wie und in welcher Häufigkeit eine Ermittlung des Ersatzquerschnitts und damit eine Anpassung der Kennlinie erfolgt.

Fig. 1 zeigt einen stark vereinfachten schematischen Aufbau von Bestandteilen einer Ausführungsform einer erfindungsgemäßen Arbeitsmaschine. Das Ventil 20 steuert eine beliebige Bewegung, wie z.B. die eines Zylinders.

Während des Betriebs der Arbeitsmaschine wird über den Steuergeber 10 eine gewünschte Bewegung kommandiert, von der Maschinensteuerung (ECU) 30 übersetzt und an das Ventil 20 weitergeleitet.

Im Laufe eines kompletten Lebenszyklus der Maschine werden verschiedene Positionen s des Ventils 20 vorgegeben.

Wird der Volumenstrom *Q*ᵣₑₐₗ, der Druck *p*_{1_real} und der Druck *p*_{2_real} zu jeder Position s erfasst, lässt sich durch folgende Gleichung 3 der jeweilige Ersatzquerschnitt A_{Ersatz} bestimmen: ${A}_{Ersatz} = \frac{{Q}_{real}}{{c}_{B} ⋅ \sqrt{{p}_{1 _ real} - {p}_{2 _ real}}}$

In Verbindung mit der jeweiligen Position s und vorzugsweise einem geeigneten mathematischen Verfahren, welches eine Regel zur Häufigkeit der Ermittlung oder Anpassung definiert, kann die Kennlinie des Ventils ermittelt und/oder angepasst werden.

Je nach Leistungsfähigkeit der Maschinensteuerung 30 bieten sich verschiedene Möglichkeiten an. Beispielsweise sollen hier der Prozess nach Gauß und der Recursive-Least-Squares-Algorithmus (RLS) genannt werden.

In Fig. 2 ist ein exemplarischer Kennlinienvergleich dargestellt.

Auf der Ordinate ist der Querschnitt A des Ventils 20 und auf der Abszisse die Ventilposition (Auslenkung) s dargestellt.

Neben der Ventilkennlinie laut Herstellerangabe HK sind die durch kleine Kreuze dargestellten, ermittelten Ersatzquerschnitte A_{Ersatz} und die daraus ermittelte und/oder angepasste reale Kennlinie IK zu sehen.

Es wird ersichtlich, dass vor allem bei großer Ventilauslenkung s, die Abweichung zwischen den beiden Kennlinien HK und IK groß ist. Besonders in diesem Bereich ist es vorteilhaft eine Anpassung durch den Ersatzquerschnitt A_{Ersatz} vorzunehmen.

In Fig. 3 sind die beschriebenen benötigten Sensoren und Elemente aller Varianten dargestellt. Je nach Bestückung der Arbeitsmaschine kann entschieden werden, welche Art zur Sensierung des realen Volumenstroms herangezogen wird.

Durch den Steuergeber 10 werden Steuerbefehle an die Maschinensteuerung 30 übermittelt. Der Eingabewert eines Bremspedals 11 für das Drehwerk wird ebenfalls an die Maschinensteuerung 30 übermittelt.

Ebenso wird eine Pumpe 12 von der Maschinensteuerung 30 angesteuert. Die Pumpe weist einen Schwenkwinkelsensor 14 auf, mittels dessen der Schwenkwinkel der Pumpe 12 gemessen werden kann.

Durch die Messturbine 15 kann der Volumenstrom der Hydraulikflüssigkeit zwischen Pumpe 14 und Ventilblock 20 gemessen werden.

Durch die Drucksensoren 16 und 17 kann der Druckabfall über den Ventilblock 20 ermittelt werden.

Der Ventilblock 20 kann einen translatorischen Verbraucher in Form eines Hydraulikzylinders 18 und/oder einen rotatorischen Verbraucher in Form eines Hydraulikmotors 22 ansteuern.

Der Ventilblock weist Ventil 20a für die Ansteuerung des Hydraulikzylinders 18 und Ventil 20b für die Ansteuerung des Hydraulikmotors 22 auf.

Die Bewegung und/oder Position des Hydraulikzylinders 18 kann über einen Wegaufnehmer 19 ermittelt werden.

Die Bewegung und/oder Position des Hydraulikmotors 22 kann über einen Drehzahlsensor 21 ermittelt werden.

Für die Sensierung des Volumenstroms *Q*ᵣₑₐₗ bieten sich verschiedene Optionen. Je nach verbauter Peripherie besteht die die Möglichkeit einer direkten oder einer indirekten Erfassung des Volumenstroms *Q*ᵣₑₐₗ.

Unter der direkten Erfassung wird eine Messung des Volumenstroms durch eine Messturbine 15 verstanden. Da eine Messturbine 15 zusätzliche Kosten und einen dauerhaften Druckabfall bzw. einen Energieverlust verursacht, eignet sich dies primär zu Test- und Versuchszwecken.

Bei der indirekten Erfassung bieten sich mehrere Möglichkeiten zur Ermittlung von *Q*ᵣₑₐₗ. So kann für *Q*ᵣₑₐₗ näherungsweise der Volumenstrom an der Pumpe 12 verwendet werden. Dieser lässt sich aus Drehzahl und dem Schluckvolumen der Pumpe 12 berechnen. Durch eine Erfassung der Motordrehzahl der Pumpe 12 und bei Kenntnis des konstanten Übersetzungsverhältnisses des Pumpengetriebes ist die Drehzahl der Pumpe 12 der Maschinensteuerung 30 bekannt.

Das Schluckvolumen von Schwenkpumpen ist variabel und kann durch einen Schwenkwinkelsensor 14 detektiert werden.

Wird eine elektrisch geregelte Pumpe 12 verwendet, kann der Schwenkwinkelsensor 14 entfallen. In diesem Fall besteht die Möglichkeit das Pumpenverhalten zu modellieren und den Schwenkwinkel und somit das Schluckvolumen aus der elektrischen Ansteuerung Ixi der Pumpe 12 abzuleiten.

Der Zusammenhang zwischen Schluckvolumen V_{g} und Ansteuerung I_{X1} lässt sich dem Modell aus Fig. 4 entnehmen.

In dem Modell wird aus einer Kennlinie eines Vorsteuerventils VK eine Druckdynamik G_{Hyd(s)} ermittelt, welche als Eingangsgröße für die Kennlinie eines Pumpenreglers PK dient, woraus eine Pumpendynamik G_{Mech(s)} und das Schluckvolumen V_{g} ermittelt wird.

Als weitere Variante für die Bestimmung von *Q*ᵣₑₐₗ kann anstelle des Pumpenvolumenstroms der Volumenstrom an einem Verbraucher verwendet werden.

Dies kann je nach verbauter Sensorik und Art des Verbrauchers unterschiedlich erfolgen. Bei translatorischen Verbrauchern bspw. in Form eines Hydraulikzylinders 18 kann mit einem Wegaufnehmer 19 die Geschwindigkeit erfasst und der Volumenstrom mit Hilfe der Geometrie bzw. der Kolbenfläche berechnet werden.

Im Vergleich dazu wird bei rotatorischen Verbrauchern bspw. in Form eines Hydraulikmotors 22 die Drehzahl mittels eines Drehzahlsensors 21 gemessen und mittels der Kubatur auf den Volumenstrom gerechnet.

Für die Ermittlung der Druckdifferenz Δ*p* sind Drucksensoren 16, 17 vorgesehen.

Wie bereits erläutert, beinhaltet der Ersatzquerschnitt alle Parameter und Umwelteinflüsse des gesamten Systems. Gewisse beinhaltete Effekte treten allerdings im Mehrsektionsbetrieb, wie zum Beispiel eine parallele Betätigung von einem Hydraulikzylinder und einem Hydromotor (zwei Sektionsventile) nicht doppelt auf. Werden also im parallelen Betrieb mehrere Querschnitte betrachtet und für weitere Berechnungen herangezogen, so empfiehlt es sich, die ungewollte Doppelung zu berücksichtigen. Eine geeignete Methode hierfür stellt eine Vergleichsanalyse dar. Hierfür können die ermittelten Einzelsektionsquerschnitte des Ventils addiert und mit einem ermittelten Mehrsektionsquerschnitt verglichen werden. Dadurch wird es ermöglicht, eine ungewünschte, nicht reale Doppelung der Effekte zu verhindern.

### Bezugszeichenliste

10 Steuergeber
11 Bremspedal für das Drehwerk
12 Pumpe
14 Schwenkwinkelsensor
15 Messturbine
16 Drucksensor
17 Drucksensor
18 Hydraulikzylinder
19 Wegaufnehmer
20 Ventilblock
20a Ventil
20b Ventil
21 Drehzahlsensor
22 Hydraulikmotor
30 Maschinensteuerung (ECU)

## Patentansprüche

1. Verfahren zur Ermittlung oder Anpassung einer Kennlinie einer hydraulischen Komponente einer mobilen Arbeitsmaschine mit den folgenden Schritten:
- Ermittlung eines Volumenstroms;
- Ermittlung eines Druckabfalls;
- Ermittlung eines Ersatzparameters der Komponente aus dem Volumenstrom und dem Druckabfall;
- Ermittlung oder Anpassung der Kennlinie mittels des Ersatzparameters.

2. Verfahren nach Anspruch 1, **dadurch gekennzeichnet, dass** der Volumenstrom durch eine Messung des Volumenstroms, insbesondere mittels einer Messturbine, ermittelt wird.

3. Verfahren nach Anspruch 1 oder 2, **dadurch gekennzeichnet, dass** der Volumenstrom aus einer Drehzahl und einem Schluckvolumen einer Pumpe, insbesondere einer Hydraulikpumpe, ermittelt wird.

4. Verfahren nach Anspruch 3, **dadurch gekennzeichnet, dass** das Schluckvolumen aus einem Schwenkwinkel der Pumpe und/oder aus einer elektrischen Ansteuerung der Pumpe, vorzugsweise mittels eines Pumpenmodells, ermittelt wird.

5. Verfahren nach einem der vorhergehenden Ansprüche, **dadurch gekennzeichnet, dass** der Volumenstrom aus einer Bewegung eines Verbrauchers, insbesondere eines Hydraulikzylinders oder Hydraulikmotors.

6. Verfahren nach Anspruch 5, **dadurch gekennzeichnet, dass** die Bewegung des Verbrauchers eine Geschwindigkeit und/oder Drehzahl umfasst und/oder dass die Volumenänderung aus einer Fläche, Kubatur und/oder der Bewegung des Verbrauchers ermittelt wird.

7. Verfahren nach einem der vorhergehenden Ansprüche, **dadurch gekennzeichnet, dass** die Ermittlung des Druckabfalls durch einen, zwei oder mehr als zwei Drucksensoren erfolgt.

8. Verfahren nach einem der vorhergehenden Ansprüche, **dadurch gekennzeichnet, dass** die Ermittlung oder Anpassung der Kennlinie durch eine Ausgleichsrechnung nach Gauß, insbesondere durch die Methode der kleinsten Quadrate und/oder durch einen Recursive-Least-Squares-Algorithmus erfolgt.

9. Verfahren nach einem der vorhergehenden Ansprüche, **dadurch gekennzeichnet, dass** der Ersatzparameter aus einer Division des Volumenstroms durch das Produkt aus einem Systemparameter und der Quadratwurzel der Differenz eines ersten Druckabfalls, bei einer ersten Position der Komponente und eines zweiten Druckabfalls, bei einer zweiten Position der Komponente, ermittelt wird.

10. Verfahren nach Anspruch 9, **dadurch gekennzeichnet, dass** der Systemparameter einen Blendenkoeffizient, eine Querschnittsfläche und/oder eine Dichte einer Hydraulikflüssigkeit umfasst.

11. Verfahren nach einem der vorhergehenden Ansprüche, **dadurch gekennzeichnet, dass** die Kennlinie auf einer Maschinensteuerung gespeichert und/oder angepasst wird.

12. Verfahren nach einem der vorhergehenden Ansprüche, **dadurch gekennzeichnet, dass** die Komponente ein, insbesondere elektrohydraulisches, Ventil ist oder umfasst und/oder dass der Ersatzparameter ein Ersatzquerschnitt des Ventils ist.

13. Verfahren nach einem der vorhergehenden Ansprüche, **dadurch gekennzeichnet, dass** die Ermittlung oder Anpassung der Kennlinie während eines Betriebs der Arbeitsmaschine erfolgt.

14. Mobile Arbeitsmaschine, insbesondere Hydraulikbagger, die derart ausgelegt ist und/oder Mittel aufweist, um ein Verfahren nach einem der vorhergehenden Ansprüche durchzuführen.
